# EUROPÄISCHE PATENTSCHRIFT

(11) **EP 1 873 327 B1**
(45) Veröffentlichungstag und Bekanntmachung des Hinweises auf die Patenterteilung: **18.02.2009**
(21) Anmeldenummer: 07011924.3
(22) Anmeldetag: 19.06.2007
(51) Int. Cl.: E04F 15/02

(54) **Verfahren zur Verlegung eines fugenlosen Belags**
Method for laying tiles seamlessly
Méthode pour la pose de plaques sans joint

(30) Priorität: 27.06.2006 DE 102006029796
(43) Veröffentlichungstag der Anmeldung: 02.01.2008
(73) Patentinhaber: Rundmund-Dingslaken, Ruth, 48683 Ahaus-Alstätte (DE)
(72) Erfinder: Rundmund-Dingslaken, Ruth, 48683 Ahaus-Alstätte (DE)
(74) Vertreter: Becker, Thomas

(56) Entgegenhaltungen:
- EP-A2- 0 123 136
- WO-A-02/060691
- AT-U2- 5 922
- DE-A1- 10 044 016
- DE-A1- 10 233 731
- US-A1- 2004 031 227

## Beschreibung

Die Erfindung betrifft ein Verfahren zum Verlegen eines fugenlosen Plattenbelags mit Belagsplatten.

Der Begriff Belagsplatte schließt erfindungsgemäß alle Formen plattenförmiger Körper ein, unabhängig von ihrer Umfangsgeometrie. Hierzu gehören Platten, die in der Aufsicht rechteckig, dreieckig, rhombisch, sechseckig, rund, oval oder trapezförmig sind, unabhängig von ihrer Länge, Breite, Durchmesser bzw. Dicke. Eine beispielhafte Platte hat eine Oberfläche von 0,1 bis 10 qm und eine Dicke von 0,01 bis 0,5m. Der Begriff Belagsplatte erstreckt sich primär auf Bauelemente mit planer Oberseite, schließt erfindungsgemäß aber auch solche Bauteile ein, die auf mindestens einer ihrer Oberflächen beispielsweise eine leichte Riffelung, Noppen oder sonstige Strukturen aufweisen (einschließlich randseitiger Fasungen etc.), solange sich insgesamt eine im Wesentlichen plane Funktionsoberfläche ergibt, um den Zweck eines Belags zu erfüllen.

Der Begriff "fugenlos" ist im technischen Sinne zu verstehen, das heißt, zwischen korrespondierenden Abschnitten der Randzone benachbarter Belagsplatten soll maximal ein durch Herstellungs- oder Verlegetoleranzen bedingter Abstand bestehen.

Soweit nachstehend von "oben", "unten", "Oberseite", "Unterseite", "vertikal", "horizontal" etc. gesprochen wird beziehen sich diese Ortsangaben auf die bestimmungsgemäße Verwendung/Verlegung der Platten für einen Bodenbelag. Auf diesen Anwendungszweck bezieht sich die folgende Beschreibung, ohne die Erfindung diesbezüglich einzuschränken. Die Platten können ebenso zur Erstellung von Wandbelägen, Tischflächen, Verkleidungen jeder Art, Decken etc. verwendet werden.

Ein Problembereich bekannter Plattenböden ist der Fugenbereich zwischen benachbarten Platten. Der Plattenwerkstoff kann so hochwertig wie notwendig sein, die Fugen zwischen den Platten sind Schwachzonen in Hinblick auf: Verschleiß, Frost-/Taubeständigkeit, Isoliereigenschaften, Beständigkeit gegenüber Gasen und Flüssigkeiten (einschließlich Säurebeständigkeit), Abriebfestigkeit etc., da meist monolithische Materialien verwendet werden, die häufig nicht die Werkstoffeigenschaften des Plattenmaterials erreichen. Unabhängig davon besteht bei verfugten Plattenböden das Problem, dass die - weicheren - Fugen durch Unterschiede in den physikalischen Kennwerten zum Plattenmaterial bei thermisch und/oder mechanisch indizierten Spannungen zerstört werden.

Eine fugenlose Verlegung scheitert bisher an einer zufrieden stellenden Lösung, die einzelnen Platten ortsfest zueinander verlegen zu können. Eine Verklebung im Randbereich, wie in der AT 005922 U2 im Bereich einer Nut-/Feder-Verbindung offenbart, reicht häufig nicht, die hohen mechanischen und thermischen Belastungen auszuhalten, denen ein solcher Plattenbelag insbesondere bei gewerblicher Nutzung unterliegt. Eine Verankerung in einem Unterboden ist extrem aufwändig und führt zu hohem Ausschuss.

Der Erfindung liegt die Aufgabe zugrunde, eine Möglichkeit aufzuzeigen, Bodenbelagsplatten so verlegen zu können, dass sie faktisch fugenfrei, aber in definierter Zuordnung zueinander liegen und damit auch schwierigen und neuen Anwendungsbereichen zugänglich zu machen.

Zur Lösung dieser Aufgabe geht die Erfindung von folgenden Erkenntnissen aus:
a) Jede Platte liegt mit ihrer Randzone an einer benachbarten Platte. Um eine mehr oder weniger geschlossene Oberfläche bei einem fertigen Plattenbelag zu erreichen müssen die Abschnitte der Randzone, die der Plattenoberfläche benachbart sind, korrespondierend zueinander im Sinne einer fugenfreien Anlage ausgebildet werden. Im einfachsten Fall handelt es sich um vertikal verlaufende plane Flächenabschnitte. Weitere Bespiele werden nachstehend beschrieben.
b) Die Randzone jeder Platte muss darüber hinaus einen Abschnitt aufweisen, der der sicheren Verbindung mit einer benachbarten Platte dient. Diese Verbindung muss unter Berücksichtung von a) unterhalb der Randzone liegen, die dem fugenlosen Anschluss an eine Nachbarplatte dient. Die Verbindung wird über die Ausbildung eines im Wesentlichen parallel zur Plattenoberseite verlaufenden Kanalabschnitts erreicht, der in der Oberfläche dieses Randzonenabschnitts vorgesehen ist und bei der Verlegung mit einer aushärtbaren Füllmasse gefüllt wird. Die Verbindung zur und mit einer benachbarten Platte ergibt sich daraus, dass diese analoge Kanalabschnitte im Randzonenbereich aufweist. Nach Anlage einer Platte an eine zweite Platte bilden die beiden, jeweils offenen Kanalabschnitte einen gemeinsamen umfangsseitig geschlossenen Kanalabschnitt, der später verfüllt wird.
c) Gemäß b) wird bei Verlegung mehrerer Platten zu einem Plattenbelag ein kontinuierliches Kanalnetz geschaffen, welches aus einzelnen Kanalabschnitten zwischen benachbarten Platten zusammengesetzt ist. Der Vorteil dieses entsprechend verzweigten Kanalnetzes liegt darin, dass die Verfüllung aller Kanalabschnitte mit einem Mörtel, Kleber, Harz oder dergleichen gemeinsam über eine einzige oder wenige Zuführ-/Injektionsstelle(n) erfolgen kann. Das Füllmaterial strömt dabei von Kanalabschnitt zu Kanalabschnitt, bis alle Bereiche in der gewünschten Weise und in dem gewünschten Füllgrad verfüllt sind. Nach der Aushärtung ergibt sich ein fester Plattenverbund in fugenloser Zuordnung der Platten. Die vermeintliche Schwachstelle des Plattenbodens, die Füllmasse, hat keinen oder kaum Kontakt zur Oberseite des Plattenbelags, sie liegt vielmehr geschützt unterhalb der mehr oder weniger geschlossenen (quasi fugenfreien) Oberfläche. Selbst wenn die erhärtete Füllmasse lokal reißen sollte bleibt der Plattenverbund unverändert erhalten.
d) Eine bodenseitige Befestigung der Platten kann in konventioneller Weise verfolgen, zum Beispiel durch Verlegung in einem Mörtelbett.

In ihrer allgemeinsten Ausführungsform betrifft die Erfindung ein Verlegeverfahren nach Anspruch 1.

Für das Verlegeverfahren spielt die Ausbildung der Randzone der Platten eine wesentliche Rolle. Diese Randzone muss, von oben nach unten betrachtet, mindestens zwei Abschnitte aufweisen:

Der erste (obere) Abschnitt, der Oberseite der Platte benachbart, dient der fluchtenden, fugenfreien Anlage an eine benachbarte Platte. Dieser Abschnitt kann nicht nur vertikal (beziehungsweise senkrecht zur Oberseite der Platte) verlaufen, sondern auch unter einem Winkel ≠ 90°. Für den Fall eines Plattenbodens aus gleichformatigen quadratischen Platten bedeutet dies:

Die Platte weist vier Randzonen-Abschnitte auf (entsprechend den vier Seiten der Platte). Verlaufen diese Randzonen-Abschnitte in der Verlegeposition der Platte exakt vertikal können die Platten unmittelbar aneinandergelegt werden. Es kommt dann nur noch auf die Ausbildung des weiteren (unteren) Randzonenabschnitts an, der nachstehend erläutert wird.

Verlaufen eine oder zwei Randzonenabschnitte so, dass sie zu der (fiktiv exakt horizontalen) Plattenoberseite einen Winkel < 90° bilden, so müssen entsprechend ein oder zwei weitere Randzonenabschnitte der Platte mit Schrägflächen ausgebildet sein, die mit der Oberseite der Platte einen Winkel > 90° bilden, und zwar derart, dass sich beide Winkel zu 180° ergänzen. Dann ist sichergestellt, dass beim Aneinanderfügen benachbarter Platten die entsprechenden Randzonenabschnitte fluchtend und fugenfrei aufeinander liegen. Dieser Abschnitt kann auch Profilierungen aufweisen, die dann mit Profilierungen anderer Abschnitte so korrespondieren, dass sich benachbarte Platten fugenlos verlegen lassen.

Dieser obere Randzonenabschnitt sollte sich mindestens einige Millimeter (von der Oberseite der Platte gerechnet) nach unten erstrecken, er kann aber auch einige Zentimeter breit sein.

Entlang des übrigen (unteren) Randzonenabschnitts ist erfindungsgemäß mindestens ein Abschnitt vorgesehen, der den beschriebenen Kanalabschnitt aufweist. Im ersten Fall verläuft auch dieser untere Randzonenabschnitt vertikal und der Kanalabschnitt erstreckt sich senkrecht dazu.

Der Randzonenabschnitt kann aber auch schräg verlaufen und mit der Oberseite der Platte einen Winkel < 90° bilden. Wiederum ausgehend von quadratischen baugleichen Platten bedeutet dies, dass nach Verlegung der Platten im Querschnitt "umgekehrt V-förmige" offene Zonen zwischen benachbarten Platten ausgebildet werden, die anschließend mit Füllmasse zumindest partiell (vorzugsweise vollständig) verfüllt werden, ebenso wie die entlang dieser Flächen verlaufenden Kanalabschnitte.

Analog gilt dies für andere geometrische Plattenformen. Die nachfolgende Figurenbeschreibung gibt einige Beispiele.

Die nutartige Vertiefung (der Kanalabschnitt) kann nach einer Ausführungsform mit einem Hinterschnitt ausgebildet werden. Dies hat den Vorteil, dass sich die im Kanal befindliche, ausgehärtete Füllmasse nicht mehr aus dem hinterschnittenen Bereich lösen kann. Da ein Kanalabschnitt zwischen benachbarten Platten jeweils aus 2 Teil-Kanalabschnitten zusammengesetzt ist bedeutet dies auch, dass benachbarte Platten formschlüssig und sicher miteinander verbunden werden.

Es liegt im Rahmen der Erfindung, einzelne Randzonenabschnitte korrespondierend zu den beschriebenen Kanalabschnitten mit stegartigen Zungen/Federn auszubilden, sodass beim Verlegen eines Plattenbelages ein Federteil einer Platte in einen Kanalabschnitt (eine Nut) einer benachbarten Platte eingeführt wird. Auch dies dient der gegenseitigen Stabilisierung der Platten im Plattenbelag. Dabei soll die Feder im Querschnitt schmaler als der Kanalabschnitt ausgebildet werden, sodass zwischen beiden ein Hohlraum verbleibt, der mit der Füllmasse ausgefüllt wird.

Ein wesentlicher Aspekt der Erfindung ist es, dass nach der Verlegung eines Plattenbelages die einzelnen Kanalabschnitte miteinander und untereinander ein Kanalnetz bilden. Dies ermöglicht es, die Füllmasse an einer oder wenigen Stellen zuzuführen und beispielsweise unter Druck zu injizieren, wobei die Füllmasse die miteinander verbundenen Kanalabschnitte nach und nach ausfüllt.

Nach der Aushärtung der Füllmasse steht ein aus einzelnen Platten gebildeter Plattenbelag zur Verfügung, der faktisch fugenfrei ist, bei dem Platten untereinander aber sicher und ortsfest positioniert sind.

Die Erfindung erstreckt sich auf alle Arten von Werkstoffen. Die Platten können beispielsweise aus Granit, Marmor, Zement, Beton, aber auch aus Metall, Verbundwerkstoffen oder dergleichen bestehen.

Hinsichtlich der Injektionsmasse unterliegt die Erfindung ebenfalls keinen Beschränkungen. Die Masse muss eine gewisse Viskosität/Fließbarkeit aufweisen (mit einer Konsistenz im Bereich pastös-breiig-flüssig), um sie auch über ein größeres (längeres) Kanalnetz injizieren zu können. Sie muss darüber hinaus in technisch sinnvoller Zeit aushärten. Solche Massen stehen beispielsweise auf Basis härtbarer Polyesterharze, Zementmörtel, Furanharze, Wasserglas oder dergleichen zur Verfügung.

Soweit das Kanalnetz nicht seitlich zugänglich ist bedarf es mindestens einer Bohrung von oben durch das Plattenmaterial bis zum Kanal, um anschließend die Füllmasse injizieren zu können.

Die Erfindung eignet sich im Besonderen zur Herstellung von Plattenbelägen mit hohen Anforderungen. Hierzu gehören Plattenbeläge, wie sie in der Lebensmittelindustrie, in Reinräumen, Schwimmbädern, in Labors, bei der Computerfertigung, in der chemischen Industrie oder auch in Krankenhäusern benötigt werden. Die fugenfreie Ausbildung bedeutet, dass die Eigenschaften des Plattenbelages gleich den Eigenschaften der Platten ist und Schwachstellen wie Fugen vermieden werden.

Wichtige Merkmale des erfindungsgemäßen Konzepts sind:
- Verbesserung der physikalischen und chemischen Resistenz
- Herstellung planer Oberflächen, unabhängig von der Größe,mit geringen Toleranzen
- dichte Oberfläche
- schnelle maschinelle Verlegung
- Begehbarkeit kurz nach Verlegung

Die Erfindung wird nachstehend anhand verschiedener Ausführungsbeispiele näher erläutert. Die zeichnerischen Darstellungen sind rein schematisch und in keiner Weise maßstäblich. Die Figuren zeigen:
- Figur 1:: Verschiedene Ausführungsformen von Randzonen einer Platte
- Figur 2:: In der Aufsicht verschiedene geometrische Plattenformen
- Figur 3:: Einen Ausschnitt eines Plattenbelages in der Aufsicht
- Figur 4:: Eine Aufsicht auf ein weiteres Ausführungsbeispiels eines Plattenbelags.

In den Figuren sind gleiche oder gleich wirkende Bauteile mit gleichen Bezugsziffern dargestellt.

Figur 1 zeigt eine Seitenansicht auf die Randzone verschieden ausgebildeter Platten 10 mit einer Oberseite 10o und einer Unterseite 10u. Die in der Figur dargestellten Randzonenabschnitte sind mit lOr bezeichnet.

Es handelt sich um Platten 10, die in der Aufsicht eine Rechteckform haben. Soweit Randzonen 10r einer Platte 10 in Figur 1 unterschiedlich ausgebildet sind dient dies lediglich der Illustrierung der technischen Möglichkeiten.

Bei der Variante a) ist ein oberer Randzonenabschnitt 10ro senkrecht zur Oberseite 10o ausgebildet, und zwar als flache plane Fläche. Der entsprechende Abschnitt 10ro einer benachbarten Platte kommt entsprechend flächig (fugenfrei) mit diesem Randzonenabschnitt 10ro zur Anlage (bei a) schematisch mit zwei parallel verlaufenden Linien dargestellt).

Ein unterer Randzonenabschnitt 10ru verläuft unter einem Winkel α zur Oberseite 10o von etwa 80°. Zusammen mit dem entsprechend ausgebildeten Randzonenabschnitt 10ru der benachbarten Platte 10 ergibt sich damit ein umgekehrt V-förmiger Abstand (Raum) 12 zwischen benachbarten Platten 10.

Bei b) ist der Randzonenabschnitt 10r einer Platte 10 durchgehend senkrecht zur Oberseite 10o, wobei etwa mittig eine Vertiefung (ein Kanalabschnitt 14) von diesem Randzonenabschnitt verläuft, der im Querschnitt trapezförmig ist und entsprechend einen Hinterschnitt aufweist.

In diesen Kanalabschnitt 14 greift eine Feder (Zunge) 16 ein, die vom Randzonenabschnitt der benachbarten Platte vorsteht. Während die oberen Randzonenabschnitte 10ro beider Platten flächig gegeneinander liegen (also wiederum fugenlos) bleibt zwischen Feder 16 und Kanalabschnitt 14 ein Raum 18. Ist die Feder 16 - in vertikaler Richtung - breiter als die Öffnung des Kanalabschnitts 14 werden benachbarte Platten seitlich ineinander verschoben.

Bei c) ist der Kanalabschnitt 14 mit trapezförmigem Querschnitt aus Variante b) durch einen Kanalabschnitt ersetzt, der eine Teilkreisfläche beschreibt. Dies gilt auch für den Randzonenabschnitt 10r der gegenüberliegenden Platte. Bei 10ro liegen die benachbarten Platten wiederum flächig gegeneinander. Die beiden Kanalabschnitte 16 bilden zusammen einen Kanalabschnitt doppelter Größe.

Die Variante d) unterscheidet sich von der Variante c) lediglich dadurch, dass die Querschnittsform der Kanalabschnitte 16 geändert wurde. Sie ähnelt jetzt der Form gemäß Variante b) mit der Maßgabe, dass auch im Randzonenbereich 10r der korrespondierenden Platte 10 ein entsprechender Kanalabschnitt 16 ausgebildet wird, sodass sich insgesamt wiederum ein Kanalabschnitt doppelten Volumens und doppelter Querschnittsfläche ergibt.

Variante e) ist gegenüber d) insoweit modifiziert, als die Kanalabschnitte 16 jeweils einen Rechteckquerschnitt aufweisen. Entscheidend ist, dass auch bei d) und e) die oberen Randzonenabschnitte 10ro benachbarter Platten bündig (fugenfrei) gegeneinander liegen und in den unteren Randzonenabschnitten 10ru die beschriebenen Kanalabschnitte ausgebildet sind.

Die Randgestaltungen gemäß den Figuren la)-e) können auch beliebig miteinander kombiniert oder im Sinne der allgemeinen Erfindunglehre ergänzt werden.

Daraus ergibt sich für in der Aufsicht sechseckige Platten, wie sie in Figur 2a) dargestellt sind, ein Plattenbelag gemäß Figur 3, wobei die einzelnen Kanalabschnitte 16 gestrichelt angedeutet sind. Figur 3 zeigt, dass die Kanalabschnitte 16 aneinander anschließen und ein Kanalnetz ausbilden. Während oder nach der Verlegung der Platten kann beispielsweise bei I ein Zementmörtel in den benachbarten Kanalabschnitt 16 injiziert werden, wobei dieser Zementmörtel entsprechend den dargestellten Pfeilen in die verschiedenen Kanalabschnitte gedrückt wird und diese ausfüllt. Nach Verfüllung der Kanalabschnitte 16 und Aushärtung des Mörtels ergibt sich ein fester Plattenverband und ein Bodenbelag mit quasi geschlossener, fugenfreier Oberseite (Oberfläche).

Eine analoge Anordnung würde sich ergeben, wenn Platten mit anderen Formaten, beispielsweise dreieckförmige Platten mit entsprechenden Kanalabschnitten gemäß Figur 2c) verlegt würden.

Figur 4 zeigt die Verlegung großformatiger, trapezförmiger und dreieckförmiger Plattenelemente zu einer insgesamt quadratischen Bodenfläche. Auch hier weisen benachbarte Platten 10 entsprechende Kanalabschnitte 16 auf, die untereinander ein kontinuierliches Kanalnetz ergeben, welches - wie vorstehend beschrieben - nach der Verlegung der Platten mit einer Füllmasse verfüllt wird.

Dabei sind die vier Teilflächen 10a-d zur gemeinsamen Mitte M geneigt.

Figur 2b zeigt eine Platte 10 mit im Wesentlichen quadratischer Grundfläche, wobei zwei Randzonenabschnitte mit Kanälen 16 und zwei, aneinander anschließende Randzonenabschnitte mit korrespondierenden Federn 18 ausgebildet sind. Beim Verlegen dieser Platten wird entsprechend eine Platte mit ihren Federabschnitten 18 in korrespondierende Kanalabschnitte 16 benachbarter Platten eingeführt, wie dies schematisch in Figur 1b dargestellt ist. Auch in diesem Fall, werden Hohlräume (wie 12, 18) zwischen benachbarten Platten 10 anschließend mit einer Füllmasse verfüllt, um einen festen Plattenverbund zu erreichen.

## Patentansprüche

1. Verfahren zum Verlegen eines fugenlosen Plattenbelags mit Belagsplatten mit jeweils einer im Wesentlichen planen Oberseite (10o), einer im Abstand zur Oberseite (10o) verlaufenden Unterseite (10u) und mindestens einer, Ober- (10o) und Unterseite (10u) verbindenden, umlaufenden Randzone (10r), die einen ersten, der Oberseite (10o) benachbarten Flächenabschnitt (10ro) aufweist und mindestens einen Abschnitt (10ru), von dessen Oberfläche sich eine nutartige Vertiefung erstreckt, die einen im Wesentlichen parallel zur Oberseite (10o) verlaufenden Kanalabschnitt (16) bildet, mit folgenden Schritten:
a) mehrere Platten werden so zueinander verlegt, dass benachbarte Platten zumindest im Bereich der ersten; der Oberseite benachbarten Flächenabschnitte fugenlos aneinander anschließen, wobei
b) die zum Plattenbelag verlegten Platten zusammen eine fugenlose Oberfläche ausbilden und die Kanalabschnitte in den Randzonen benachbarter Platten einen gemeinsamen Kanal bilden,
wobei die einzelnen Kanäle miteinander und untereinander ein Kanalnetz bilden,
**gekennzeichnet dadurch, dass**
c) anschließend an mindestens einer Stelle des Plattenbelages eine aushärtbare Füllmasse in den Kanal zugeführt wird, bis der Kanal und gegebenenfalls an den Kanal anschließende weitere Kanäle mit der Füllmasse gefüllt ist, so dass
d) die Füllmasse nach Aushärtung einen Formschluss zwischen benachbarten Platten schafft.

2. Verfahren nach Anspruch 1, bei dem die Füllmasse unter Druck injiziert wird.

3. Verfahren nach Anspruch 1, bei dem die Platten so verlegt werden, dass sie ortsfest mit dem Untergrund verbunden sind.

## Claims

1. A method for laying a seamless panel covering comprising covering panels each having a substantially plane upper side (10o), a lower side (10u) running at a distance to the upper side (10o) and at least one peripheral edge zone (10r) connecting upper side (10o) and lower side (10u), which comprises a first surface section (10ro) adjacent to the upper side (10o) and at least one section (10ru) from the surface whereof a groove-like indentation extends, which forms a channel section (16) running substantially parallel to the upper side (10o), comprising the following steps:
a) a plurality of panels are laid with respect to one another such that adjacent panels adjoin one another seamlessly at least in the area of the first surface sections adjacent to the upper side, wherein
b) the panels laid to form a panel covering together form a seamless surface and the channel sections in the edge zones of neighbouring panels form a common channel, wherein the individual channels form a channel network with one another and amongst one another, **characterised in that**
c) a curable filling compound is then fed into the channel at at least one position of the panel covering until the channel and optionally further channels adjoining said channel is filled with the filling compound so that
d) after curing the filling compound creates a form closure between neighbouring panels.

2. The method according to claim 1 wherein the filling compound in injected under pressure.

3. The method according to claim 1, wherein the panels are laid in such a manner that they are fixedly connected to the base.

## Revendications

1. Procédé pour la pose d'un revêtement en plaques sans joints, avec des plaques de revêtement présentant chacune une face supérieure essentiellement plane (10o), une face inférieure (10u) s'étendant à l'écart de la face supérieure (10o) et au moins une zone de bord (10r) périphérique reliant la face supérieure (10o) et la face inférieure (10u), comportant première une section de surface (10ro) adjacente à la face supérieure (10o) et au moins une section (10ru) à partir de la surface de laquelle s'étend un renfoncement du genre rainure, formant une section de canal (16) s'étendant essentiellement parallèlement à la face supérieure (10o), avec les étapes suivantes :
a) plusieurs plaques sont posées de telle manière les unes par rapport aux autres, que des plaques adjacentes sont accolées sans joints au moins dans la région de la première section de surface adjacente à la face supérieure,
b) les plaques posées pour le revêtement en plaques forment ensemble une surface sans joints, et les sections de canal forment un canal commun dans les zones de bord des plaques adjacentes, les différents canaux formant ensemble et entre eux un réseau de canaux,
**caractérisé en ce que**
c) une masse de remplissage durcissable est ensuite ajoutée dans le canal, à un moins un endroit du revêtement en plaques, jusqu'à ce que la masse de remplissage remplisse le canal et éventuellement d'autres canaux adjacents au canal, de façon à ce que
d) la masse de remplissage produise une liaison par complémentarité de forme entre des plaques adjacentes, après durcissement.

2. Procédé selon la revendication 1, dans lequel la masse de remplissage est injectée sous pression.

3. Procédé selon la revendication 1, dans lequel les plaques sont posées de manière à être reliées de façon immobile avec le support.
